# EUROPÄISCHE PATENTSCHRIFT

(11) **EP 2 004 408 B1**
(45) Veröffentlichungstag und Bekanntmachung des Hinweises auf die Patenterteilung: **30.09.2009**
(21) Anmeldenummer: 07711974.1
(22) Anmeldetag: 17.03.2007
(51) Int. Cl.: B41F 19/06, B44C 1/14

(54) **PRÄGEFOLIENEINRICHTUNG**
STAMPING FOIL UNIT
DISPOSITIF À FILM D'IMPRESSION

(30) Priorität: 03.04.2006 DE 102006015829; 02.03.2007 DE 102007010204
(43) Veröffentlichungstag der Anmeldung: 24.12.2008
(73) Patentinhaber: manroland AG, 63075 Offenbach/Main (DE)
(72) Erfinder: PÜSCHEL, Uwe, 55262 Heidesheim (DE); SCHÖLZIG, Jürgen, 55126 Mainz (DE); KRAUSE, Detlef, 65375 Oestrich-Wintel (DE)
(74) Vertreter: Stahl, Dietmar
(86) Internationale Anmeldenummer: PCT/EP2007/002378
(87) Internationale Veröffentlichungsnummer: WO 2007/115642

(56) Entgegenhaltungen:
- WO-A-20/05049322
- WO-A-20/05100024
- DE-A1- 19 625 064

## Beschreibung

Die Erfindung betrifft eine Vorrichtung zum Transfer bildgebender Schichten von einer Trägerfolie auf Druckbogen nach dem Oberbegriff des Patentanspruchs 1.

Es ist bekannt metallische Schichten auf Druckbogen mittels eines Folientransferverfahrens herzustellen. So ist in der EP 0 569 520 B1 ein Druckmaterial und eine Druckvorrichtung, die dieses Material verwendet, beschrieben. Dabei ist ein Bogen verarbeitende Maschine gezeigt, die einen Anleger und einen Ausleger aufweist, wobei zwischen beiden Aggregaten Druckwerke und ein Folientransfermodul angeordnet sind. In wenigstens einem der Druckwerke wird ein Klebstoffmuster mittels des Flachdruckverfahrens aufgetragen. Dieses Klebstoffmuster ist in einem kalten Druckverfahren aufgebracht und weist ein bestimmtes bildgebendes Sujet auf. In dem dem Druckwerk folgenden Folientransfermodul mit einem Gegendruckzylinder und einem Transferzylinder ist eine Folienführung vorgesehen. Diese ist in der Art konzipiert, dass von einer Folienvorratsrolle ein Folienstreifen bzw. eine Transferfolie durch den Transferspalt des Folientransfermoduls zwischen dem Gegendruckzylinder und dem Transferzylinder geführt wird. Der Folienstreifen wird auf der Auslaufseite nach dem Verlassen des Folientransfermoduls wieder aufgewickelt. Die Transferfolie weist eine Trägerschicht auf, auf der bildgebende Schichten wie metallische Schichten, beispielsweise aus Aluminium, aufgebracht sein können. Beim Transport von Druckbogen durch das Druckwerk wird jeder Druckbogen mit einem Klebstoffmuster versehen. Danach wird der Druckbogen durch das Folientransfermodul geführt, wobei mittels des Transferzylinders der auf dem Gegendruckzylinder aufliegende Druckbogen mit dem Folienmaterial in Verbindung gebracht wird. Dabei geht die nach unten liegende metallische Schicht eine enge Verbindung mit den mit Klebstoff versehenen Bereichen auf dem Druckbogen ein. Nach dem Weitertransportieren des Druckbogens haftet die metallische Schicht lediglich im Bereich der mit Klebstoff versehenen Muster an. Der Trägerfolie wird also die metallische Schicht im Bereich der Klebstoffmuster entnommen. Die auf diese Weise verbrauchte Transferfolie wird wieder aufgewickelt. Der Druckbogen wird im beschichteten Zustand ausgelegt. Aus der WO-A-2005/100024 ist eine Druckmaschine mit einer Prägeeinrichtung bekannt. In der Druckmaschine ist eine Folienzuführung in einem Beschichtungsmodul zum Transfer von bildgebenden Schichten von einer Transferfolie auf einen Bedruckstoff gezeigt. Die Transferfolie wird im Beschichtungsmodul vorzugsweise in etwa tangential an einer Presswalze vorbeigeführt.

Weiterhin sind aus der WO-A-2005/049322 ein Verfahren und eine Vorrichtung zum Kombinationsdruck bekannt. Hier werden Druckerzeugnisse in einer Verfahrensstufe in einem Foliendruckverfahren an vorgegebenen Positionen mit einer Folie beschichtet und in einer anderen Verfahrensstufe in einem Struktur- und/oder Prägeverfahren mit einer Struktur und/oder Prägung versehen.

Es ist bekannt derartige Folientransfermodule beispielsweise in Druckwerken von Druckmaschinen einzusetzen. Nachteilig an den bekannten Vorrichtungen ist, dass sie nicht flexibel einsetzbar sind und dass der Verbrauch an Transferfolie aufwändig ist.

Aufgabe der Erfindung ist es daher eine Vorrichtung vorzusehen mittels derer der Übertrag einer bildgebenden Schicht z.B. einer Metallisierungsschicht sicher, wirtschaftlich und exakt erfolgen kann, wobei die Vorrichtung einfach handhabbar sein soll.

Die Lösung dieser Aufgabe ergibt sich in einer Vorrichtung gemäß den Merkmalen des Patentanspruchs 1.

In vorteilhafter Weise wird zur Führung der Transferfolie ein Transferverfahren verwendet, bei dem die Transferfolie während des Folientransfers mittels des Transferzylinders mit einem erhöhten Beistelldruck verarbeitet wird.

In einer weiteren Ausgestaltung kann als Oberfläche des Transferzylinders eine erhöhte, im Umriss konturierte Pressfläche vorgesehen sein, die auf den zu beschichtenden Bereich begrenzt ist. Dafür ist ein ausgeschnittenes Drucktuch, eine Kunststoffdruckform oder ein aufklebbares Andrucksegment geeignet. Dadurch kann der Vorschub der Transferfolie in sehr vorteilhafter Weise auch dann angehalten werden kann, wenn der zu beschichtende Bereich innerhalb des Bildbereiches des Druckbogens liegt.

Im Folgenden wird die Erfindung anhand von Figuren näher dargestellt.

Dabei zeigt:
- Figur 1: eine grundsätzliche Darstellung einer Druckmaschine mit einer Fo- lientransfereinrichtung,
- Figur 2: den Aufbau eines Transferzylinders in einer Folientransfereinrich- tung und
- Figur 3: den Aufbau einer Pressbespannung.

In Figur 1 ist eine Bogen verarbeitende Maschine, hier eine Druckmaschine, gezeigt, die aus wenigstens zwei Druckwerken besteht.

Ein zu beschichtender Druckbogen wird in einem ersten Schritt im Auftragwerk 1 mit einem bildgebenden Klebstoffmuster versehen. Hierzu kann ein Druckwerk einer Offsetdruckmaschine mit Farb- und Feuchtwerken 11, einer Druckplatte auf einem Plattenzylinder 12, einem Drucktuch- oder Gummizylinder 13 und einem Gegendruckzylinder 4 verwendet werden. Gleichfalls sind Auftragwerke in Form von Flexodruck- oder Lackiereinheiten einsetzbar.

Im zweiten Schritt wird gemeinsam mit dem Druckbogen eine Transferfolie 5 unter Pressung durch einen Transferspalt 6 geführt. Ein hierfür verwendetes Folientransfermodul 2 kann ein Druckwerk, ein Lackmodul, eine Basiseinheit oder andersartige Verarbeitungsstation einer Bogenoffsetdruckmaschine sein.

Der Transferspalt 6 im Folientransfermodul 2 wird durch einen Transferzylinder 3 und einen Gegendruckzylinder 4 gebildet. Der Transferzylinder 3 kann einem Drucktuch- oder Formzylinder eines an sich bekannten Offsetdruckwerkes oder Lackmoduls einer Bogenoffsetdruckmaschine entsprechen. Innerhalb des Folientransfermoduls 2 ist eine Bahnführung für Transferfolien 5 dargestellt.

Eine Folienvorratsrolle 8 ist dem Folientransfermodul 2 auf der Seite der Bogenzuführung zugeordnet. Die Folienvorratsrolle 8 weist einen Drehantrieb 7 auf. Der Drehantrieb 7 wird zur kontinuierlichen geregelten Zuführung der Transferfolie 5 zum Folientransfermodul 2 benötigt und ist daher steuerbar.

Weiterhin sind im Bereich der Folienzu- und -abführung Leiteinrichtungen 14, wie Umlenk- bzw. Spannwalzen, pneumatisch beaufschlagte Leitmittel, Leitbleche o. ä. vorgesehen. Damit kann die Folienbahn der Transferfolie 5 immer ohne Verzerrungen eben geführt und in gleicher Spannung gegenüber dem Transferzylinder 3 gehalten werden.

Die Transferfolie 5 kann hierbei um den Transferzylinder 3 herumgeführt werden, wobei die Transferfolie 5 in vorteilhafter Weise nur von einer Seite des Folientransfermoduls 2 aus zum Pressspalt 6 zu- und abführbar ist (siehe strichlierte Darstellung). In einer weiteren Ausführungsform kann die Transferfolie 5 auch im wesentlichen tangential an dem Transferzylinder 3 vorbei oder diese nur in einem kleinen Umfangswinkel umschlingend zum Pressspalt 6 zu- und abgeführt werden. Hierzu wird die Transferfolie 5 von einer Seite des Folientransfermoduls 2 zugeführt und zur gegenüberliegenden Seite des Folientransfermoduls 2 abgeführt. Auf der auslaufseitigen Seite des Druckwerkes ist eine Foliensammelrolle 9 dargestellt, mittels der verbrauchtes Folienmaterial aufgewickelt wird. Auch hier ist ein Drehantrieb 7 vorgesehen, der steuerbar ist.

Weiterhin ist zur Verbesserung des Beschichtungsverfahrens vorgesehen im Bereich des Kleberauftrages und im Bereich des Folienauftrages Trockner 16 vorzusehen. Damit kann, insbesondere mittels UV-Trocknung, die bildmäßig aufgetragene Kleberschicht mittels eines ersten Trockners 16 (Zwischentrockner I) vorgetrocknet werden, so dass die Nutzschicht der Transferfolie 5 besser anhaftet. Weiterhin kann die Haftwirkung der aufgeprägten Nutzschicht auf dem Druckbogen mittels Einwirkung eines zweiten Trockners 16 (Zwischentrockner II) verbessert werden, indem die Trocknung des Klebers zusätzlich beschleunigt wird.

Für den Transfervorgang der bildgebenden z.B. Nutzschicht von der Transferfolie 5 auf den Druckbogen in dem Transferspalt 6 zwischen dem Transferzylinder 3 und dem Gegendruckzylinder 4 ist wesentlich, dass die Oberfläche des Transferzylinders 3 also des Drucktuchzylinders bzw. Formzylinders mittels eines kompressiblen, dämpfenden Elementes ausgerüstet ist. Der Transferzylinder 3 ist daher mit einer Pressbespannung 10 oder als Walze mit einer entsprechenden Beschichtung versehen. Die Pressbespannung 10 bzw. Pressbeschichtung kann beispielsweise als Kunststoffüberzug, vergleichbar einem Gummituch bzw. Drucktuch, ausgeführt sein. Die Oberfläche der Pressbespannung 10 ist vorzugsweise sehr hart und glatt. Sie kann aus antiadhäsiven Stoffen oder Strukturen gebildet sein. Die Pressbespannung 10 wird auf dem Transferzylinder 3 in einem Zylinderkanal an Spannvorrichtungen gehalten.

Die Pressbespannung 10 kann zur Verbesserung der Übertragungseigenschaften im Transferspalt 6 mit einer gezielten Elastizität ausgestattet sein. Diese kann gegebenenfalls in einer kompressiblen Zwischenschicht wirken. Diese Kompressibilität ist vorzugsweise ähnlich oder geringer als in konventionellen Gummitüchern bzw. Drucktüchem, die an dieser Stelle auch eingesetzt werden können.

Die genannte Kompressibilität kann mittels eines konventionellen kompressiblen Drucktuches hergestellt werden. Weiterhin sind kombinierte Bespannungen aus einem harten Drucktuch und einer weichen Unterlage einsetzbar. Weiterhin kann auf dem Transferzylinder 3 oder der Pressbespannung 10 anstatt einer vollflächigen Pressfläche 20 eine begrenzte, segmentierte Pressfläche 21 vorgesehen sein.

Hierfür kann etwa ein ausgeschnittenes Drucktuch, eine bebilderbare Kunststoff-Hochdruckform oder ein auf einer glatten Unterlage vorzugsweise lösbar zu befestigendes, ggf. aufklebbares oder magnetisch anbringbares, Andrucksegment 22 die segmentierte Pressfläche 21 tragend verwendet werden. Ein an seiner Unterseite mit einer magnetischen Haftfläche versehenes Andrucksegment 22 kann z.B. direkt auf der Oberfläche des Transferzylinders 3 aufgesetzt werden. Andererseits kann auch eine Magnetfolie auf die Oberfläche des Transferzylinders 3 aufgespannt werden, auf die dann zur Anbringung bzw. Positionierung der segmentierten Pressfläche 21 ein Andrucksegment 22 mit magnetisch haftend ausgerüsteter Rückseite aufsetzbar ist. Die Oberfläche und der innere Aufbau des Andrucksegmentes 22 sollen den weiter oben beschriebenen Angaben hinsichtlich Elastizität und Glätte entsprechen. Hierbei kann auch eine kompressible Drucktuchunterlage 23 vorgesehen sein, die eine vorzugsweise glatte relativ feste Funktionslage 24 trägt.

Die zugehörige Vorrichtung beinhaltet aber grundsätzlich eine entsprechende Vorschubsteuerung für die Transferfolie 5, die dafür sorgt, dass wenigstens das zwischen dem Transferzylinder 3 und dem Gegendruckzylinder 4 liegende Folienstück stillsteht, solange der Zylinderkanal 19 durchläuft.

In den Figuren 2 und 3 ist ein Schnitt durch einen Transferzylinder 3 bzw. durch die Pressbespannung 10 bzw. den Bezug auf der Oberfläche des Transferzylinders 3 gezeigt. Der Transferzylinder 3 ist mit einer Pressbespannung 10 beispielsweise als Kunststoffüberzug, vergleichbar einem Gummituch bzw. Drucktuch, versehen. Die Pressbespannung 10 wird in einem Zylinderkanal 19 an Spannvorrichtungen gehalten.

Die Pressbespannung 10 ist zur Verbesserung der Übertragungseigenschaften im Transferspalt 6 mit einer gezielte Elastizität ausgestattet. Diese kann gegebenenfalls in einer kompressiblen Zwischenschicht wirken. Diese Kompressibilität ist vorzugsweise ähnlich oder geringer als in konventionellen Gummitüchern bzw. Drucktüchern, die an dieser Stelle auch eingesetzt werden können.

Eine anders geartete Kompressibilität kann mittels eines konventionellen kompressiblen Drucktuches hergestellt werden. Weiterhin sind kombinierte Bespannungen aus einem harten Drucktuch und einer weichen Unterlage einsetzbar. Bevorzugt wird eine Pressbespannung 10 aus einem Drucktuch, das eine relativ dünne, harte Oberfläche aufweist, die aus einem Kunststoffüberzug als Funktionsschicht 24 besteht. Diese Funktionsschicht 24 ist mit einem kompressiblen Unterbau versehen, der aus einem kompakten elastischen Werkstoff oder aus geschlossenzelligem oder offenzelligem Schaum besteht. Erst darunter sollte die kraftübertragende Schicht, beispielsweise eine Gewebeschicht, angeordnet sein. So wird bei hoher Flexibilität der Oberfläche eine gleichwohl sehr hohe Festigkeit des Drucktuches bzw. der Pressbespannung 10 erreicht. Dies hat den besonderen Vorteil, dass die Anpassung der Transferfolie 5 an die jeweilige Bedruckstoffoberfläche bzw. den aufgetragenen Kleber besonders gut gelingt.

Die Oberfläche der Pressbespannung 10, z.B. des Kunststoffüberzuges 14, soll möglichst sehr glatt sein. Der Kunststoffüberzug 14 besitzt dazu eine geringe Oberflächenrauhigkeit mit einer Rauhtiefe im Bereich von 1 µm oder kleiner. Der Werkstoff der Pressbespannung 10 weist dabei eine möglichst geringe Adhäsion zum Werkstoff der Trägerfolie der Transferfolie 5 auf.

Obwohl die Oberflächen von Gummitüchern an sich sehr glatt sind, weisen sie doch von der Bearbeitung her oft eine Art Schliffmuster auf und sind andererseits auch farbannehmend ausgerüstet. Daher kann auf diese Weise beispielsweise die Transferfolie an Gummitüchern herkömmlicher Art eher anhaften. Dies wiederum kann zu Beschädigungen beim Übertragen der bildgebenden Schicht von der Transferfolie 5 auf den Druckbogen B führen.

Mittels der Kunststoffoberfläche der Pressbespannung 10, die eine geringe Haftfähigkeit gegenüber der Transferfolie 5 aufweist, wird ein sauberer Übertrag der bildgebenden Schicht auf den Druckbogen ermöglicht, da die Transferfolie 5 durch die Pressbespannung 10 an sich nur gegen den Druckbogen festgelegt und mittels der Haftung auf den Klebestellen an dem Druckbogen geführt wird. Darauf ist dann der Gleichlauf der Folienbahn abzustimmen, damit keine Verschiebungen in der Klebestelle entstehen können.

Durch einen, wie beschrieben, elastischen Aufbau der Pressbespannung 10 wird ein sehr flexibler Transferspalt 6 erzeugt. Weiterhin wird durch einen beispielsweise gegenüber dem Transferzylinder 3 doppelt großen Durchmesser des Gegendruckzylinders 4 eine Vergrößerung des Transferspaltes 6 in Richtung einer relativ ebenen Erstreckung erzeugt. In diesem Fall kann zur Erzeugung eines optimalen Übertragungsdruckes im Transferspalt 6 eine etwas höhere Druckbeistellung zwischen dem Transferzylinder 3 und dem Gegendruckzylinder 4 gewählt werden, als dies bei einem konventionellen Druckprozess notwendig ist. Beispielsweise können Beistellwerte von 0,10 mm bis 0,14 mm im Vergleich zu einem Standardwert von 0,10 mm verwendet werden.

Zur Verbesserung des Folientransfers ist im Rahmen der geschilderten Anordnung vorgesehen, eine Anpassung der Umfangsgeschwindigkeit der wirksamen Oberfläche des Transferzylinders 3 an die Beschaffenheit der Pressbespannung 10 und die Folieneigenschaften der Transferfolie 5 zu erreichen. Dabei soll eine Kompensation der Eindrücktiefe der Pressbespannung 10 im Transferspalt 6 im Hinblick auf die beim Schichttransfer im Transferspalt 6 wirksamen Geschwindigkeitsverhältnisse erreicht werden.

Für die in Betracht zu ziehenden Geschwindigkeitsverhältnisse ergeben sich hierbei die folgenden Rahmenbedingungen:
1. Der Gegendruckzylinder 4 gibt eine Grundgeschwindigkeit für den Folientransferprozess vor.
2. Der Druckbogen B ist liegt glatt auf der Oberfläche und durch Greifer fixiert am Gegendruckzylinder 4 auf, so dass die Oberflächengeschwindigkeit des Druckbogens B, die eigentliche Transfergeschwindigkeit definiert.
3. Synchron mit der Oberflächengeschwindigkeit des Druckbogens B muss die Transferfolie 5 zu- bzw. abgeführt werden.
4. Die Oberfläche des Transferzylinders 3 bildet mit der Oberfläche des Gegendruckzylinders 4 den Transferspalt 6.
5. Die wirksame Oberfläche des Transferzylinders 3 ist hinsichtlich ihrer Lage durch die Art und Dicke 25 der Packung der Pressbespannung 10 bestimmt.
6. Da der Gegendruckzylinder 4 selbst, sowie der Druckbogen B und die Transferfolie 5 sich quasi als Kontinuum bewegen, stellen für den Schichttransfer im Transferspalt 6 die Bewegung und die Lage der Oberfläche des Transferzylinders 3 die einzigen Variablen dar.
7. Die Oberfläche des Transferzylinders 3 muss hinsichtlich ihrer Lage durch Veränderung der Position des Transferzylinders 3 gegenüber dem Gegendruckzylinder 4 an die durch Gegendruckzylinder 4, Druckbogen B und Transferfolie 5 definierte Bezugsfläche angepasst werden, wobei eine Komprimierung der Pressbespannung 10 einzurechnen ist.
8. Je nach Dicke 25 der Pressbespannung 10, deren Komprimierung im Transferspalt 6, sowie der Relativlage von Gegendruckzylinder 4 und Transferzylinder 3 ergeben sich unterschiedliche Geschwindigkeitsverhältnisse zwischen der wirksamen Oberfläche des Transferzylinders 3 und der an ihm vorbei geführten Transferfolie 5.

Zunächst kann eine Veränderung der Oberflächen- bzw. Umfangsgeschwindigkeit am Transferzylinder 3 durch eine Abwicklungsveränderung am Transferzylinder 3 erreicht werden. Zu diesem Zweck kann die Pressbespannung 10 auf einen Wert von bis zu 2,8 ‰ über den Nenndurchmesser eines normal bespannten Transferzylinders 3 verstärkt wird. Dies bedeutet dann, dass sich z. B. bei einem Nenndurchmesser von 300 mm einen Überhöhung der Packungsdicke 25 der Pressbespannung von 0,84 mm gegenüber dem Nenndurchmesser einstellt.

Daraus ergibt sich bei gleichbleibender Druckbeistellung des Transferzylinders 3 gegenüber dem Gegendruckzylinder 4 eine entsprechende minimale Geschwindigkeitsdifferenz unter Einrechnung der Durchmesserveränderung am Transferzylinder 3 durch die Druckbeistellung mit entsprechender Abplattung der Pressbespannung im Transferspalt 6. Diese Einstellung führt dazu, dass die Transferfolie 5 glatt gehalten, sicher im Transferspalt 6 geführt und so angepresst wird, dass die bildgebende Schicht rissfrei auf den Druckbogen übertragen wird.

Hierbei kann es von Vorteil sein, wenn die Oberfläche der Pressbespannung 10 des Transferzylinders 3 sehr glatt und ohne ein - wie von konventionellen Gummitüchern her bekanntes - Schliffbild ausgeführt ist. Weiterhin kann hier auch eine sehr geringe Kompressibilität der Pressbespannung vorteilhaft sein, um die vergleichsweise geringen Maßabweichungen sicher im Transferspalt 6 zur Wirkung zu bringen. Dabei kann die bekannte Kompression der Pressbespannung 10 im Transferspalt 6 sicher gesteuert werden.

Unter diesen Rahmenbedingungen kann der gleiche Effekt beim Folientransfer im Transferspalt 6 schließlich auch mittels einer Vorrichtung zur Geschwindigkeitsüberlagerung erreicht werden, die dem Transferzylinder 3 zugeordnet werden kann. Hierzu kann der Transferzylinder 3 vorzugsweise mit einem speziellen Antrieb versehen werden.

Hierfür können zum einen Getriebe verwendet werden, die beispielsweise in Form von Überlagerungsgetrieben ausgebildet sein können. Beispielsweise kommen so genannte Harmonic-Drive-Getriebe in Frage. Denkbar sind auch andere kontinuierlich verstellbare Überlagerungsgetriebe wie Gliederkettengetriebe.

Ebenso kann zum anderen ein unabhängig steuerbarer Direktantrieb am Transferzylinder 3 vorgesehen sein.

Die Anpassung der Umfangsgeschwindigkeit der Oberfläche des Transferzylinders 3 gegenüber der tatsächlichen Transportgeschwindigkeit im Transferspalt 6 soll hierbei im Bereich von etwa 0 bis zu + 3,5 ‰ liegen.

Vorteilhaft an den zuletzt beschriebenen Lösungsmöglichkeiten ist, dass sich so eine variable Einstellbarkeit der gewünschten Differenzgeschwindigkeit ergibt, ohne dass dazu ein Umbau der Pressbespannung 10 am Transferzylinder 3 notwendig wäre.

Weiterhin kann die Differenzgeschwindigkeit während des Betriebs auch bei sich ändernden Rahmenbedingungen wie schwankenden Prozesstemperaturen oder wechselnden Betriebsgeschwindigkeiten angepasst werden. Hierzu können Regelmechanismen an dem Transfermodul 2 vorgesehen sein.

Darüber hinaus soll eine Anpassung der Bahnspannungsverhältnisse an die jeweils zur Verfügung stehende Folienqualität möglich sein. So liegt die günstigste Bahnspannung für Transferfolien mit 15 µm Dicke im Bereich von 10 bis 45 Nm bei einer Variation von +/- 10 %.

Es kann jedoch sinnvoll sein, diese Werte der Bahnspannung der Transferfolie 5 in Abhängigkeit von dem Herstellungsprozess der jeweilig verwendeten Transferfolie 5 einzustellen und sie generell nur im Umfang der so bestimmten Werte einstellbar vorzusehen.

Eine Einstellung der Bahnspannung oberhalb des bei der Herstellung eingestellten Wertes kann zu einer Reckung und zusätzlichen Belastung der Trägerfolie 5 und der Transferbeschichtung, wie auch der Haftung zwischen beiden Schichten führen. Ggf. können sich massliche Veränderungen der Transferfolie 5 oder auch Risse in der Transferschicht einstellen.

Weiterhin kann eine Einstellung der Bahnspannung unterhalb des bei der Herstellung eingestellten Wertes zu einer ungenügenden Ausbreitung und Straffung der Trägerfolie 5 führen. Damit kann die Gefahr bestehen, dass die Transferfolie 5 nicht eben in den Transferspalt 6 einläuft.

Über die Beschaffenheit der Pressbespannung 10 wurde weiter oben schon berichtet. Wesentlich ist eine gleichmäßige geschlossene Oberfläche, bevorzugt also eine vollflächige Anordnung der Pressbespannung. Die Oberfläche soll sehr glatt sein und möglichst kein Schliffbild aufweisen. Die Kompressibilität ist auf einem geringen Niveau zu halten. Die Oberfläche kann aus Polymeren gebildet sein. Die Härte der Pressbespannung kann im Bereich von 60 bis 90 Shore liegen.

Bei den genannten Materialien und Einstellungen übernimmt der Transferzylinder 3 eine Transportfunktion für die Transferfolie 5 derart, dass diese im Transferspalt 6 nicht mehr bevorzugt unter der Zugspannung der Bahnspannungsregelung steht. Vielmehr fördert der Transferzylinder 3 durch die minimale Geschwindigkeitsdifferenz die Transferfolie 5 in den Transferspalt 6, so dass die bildgebende Schicht dort nahezu frei von Zugspannungen übertragen und so rissfrei auf den Bedruckstoff aufgebracht werden kann.

### Bezugszeichenliste

- 1: Auftragwerk
- 2: Folientransfermodul
- 3: Transferzylinder
- 4: Gegendruckzylinder
- 5: Transferfolie / Folienbahn
- 6: Transferspalt
- 7: Rollenantrieb
- 8: Folienvorratsrolle
- 9: Foliensammelrolle
- 10: Pressbespannung
- 11: Farb-/Feuchwerk
- 12: Plattenzylinder
- 13: Drucktuchzylinder
- 14: Leitvorrichtung
- 15: Verschutzung
- 16: UV-Trockner
- 17: Überwachungssystem
- 18: Tänzerwalze
- 19: Zylinderkanal
- 20: Pressfläche
- 21: segmentierte Pressfläche
- 22: Andrucksegment
- 23: Drucktuchunterlage
- 24: Funktionslage
- 25: Packungsdicke

## Patentansprüche

1. Vorrichtung zum Transfer von bildgebenden Schichten von einer Trägerfolie, die gemeinsam eine Transferfolie (5) bilden, auf Druckbogen wenigstens mit einem Auftragwerk (1) für eine bildmässige Beschichtung eines Druckbogens mit einem Kleber und mit einem Folientransfermodul (2) zum Übertragen der bildgebenden Schichten von der Trägerfolie auf den Druckbogen, wobei das Folientransfermodul (2) einen Gegendruckzylinder (4) und einen Transferzylinder (3) enthält, die einen gemeinsamen Transferspalt (6) bilden, und wobei weiterhin die Trägerfolie um den Transferzylinder (3) herum oder annähernd tangential an dem Transferzylinder (3) vorbei führbar ist, derart, dass sie mit der beschichteten Seite auf den auf dem Gegendruckzylinder (4) geführten Druckbogen aufgelegt und unter Druck gemeinsam mit dem Druckbogen durch den Transferspalt (6) zwischen Transferzylinder (3) und Gegendruckzylinder (4) geführt wird und wobei die bildgebenden Schichten nach dem Austritt des Druckbogens aus dem Transferspalt (6) im Bereich der mit Kleber versehenen bildmässigen Bereiche auf dem Druckbogen haftet und von der Trägerfolie abgehoben wird,
**dadurch gekennzeichnet,**
**dass** auf der Oberfläche des Transferzylinders (3) ein kompressibler, dämpfender Bezug (10) vorgesehen ist und dass der Transferzylinder (3) in Verbindung mit dem auf der Oberfläche aufliegenden Bezug so gestaltet bzw. dimensioniert und / oder angetrieben ist, dass an der wirksamen Oberfläche des Transferzylinders (3) eine Geschwindigkeit erreicht wird, die um bis zu 3,5 ‰ über der Oberflächengeschwindigkeit des mit dem Transferzylinders (3) kooperierenden Gegendruckzylinders liegt, die sich an diesem im Transferspalt (6) unter Einschluss des zu beschichtenden Mediums und der auf diesem aufliegenden Transferfolie (5) einstellt.

2. Vorrichtung nach Anspruch 1, **dadurch gekennzeichnet,**
**dass** der auf der Oberfläche des Transferzylinders (3) aufliegende Bezug eine veränderbare Packungsdicke (25) aufweist.

3. Vorrichtung nach Anspruch 2,
**dadurch gekennzeichnet,**
**dass** der Bezug auf der Oberfläche des Transferzylinders (3) durch eine Pressbespannung (10) in Verbindung mit variabel kombinierbaren Unterlagen hergestellt ist.

4. Vorrichtung nach Anspruch 2 oder 3,
**dadurch gekennzeichnet,**
**dass** der Bezug (10) auf der Oberfläche des Transferzylinders (3) eine veränderte Packungsdicke (25) aufweist, so dass sich ein wirksamer Durchmesser des Transferzylinders (3) von bis zu 0,9 mm über seinem Nenndurchmesser mit normaler Packungsdicke (25) ergibt.

5. Vorrichtung nach Anspruch 1 bis 4,
**dadurch gekennzeichnet,**
**dass** der Transferzylinder (3) unter Einschluss der Unterlagen mit einer glatten Pressbespannung (10) geringer Kompressibilität versehen ist und dass die Oberfläche des Bezuges (10) wenigstens in dem Bereich der Berührung mit der Transferfolie (5) minimale Adhäsion gegenüber der Trägerfolie aufweist.

6. Vorrichtung nach Anspruch 1 bis 4,
**dadurch gekennzeichnet,**
**dass** die Pressbespannung (10) eine Funktionsschicht aufweist, die mittels eines Werkstoffes niedriger Oberflächenspannung gebildet ist, wobei dessen Oberfläche geglättet ist und dass die Pressbespannung (10) einen kompressiblen Unterbau (23) aufweist.

7. Vorrichtung nach Anspruch 1 bis 6,
**dadurch gekennzeichnet,**
**dass** die Pressbespannung (10) als den zylindrischen Oberflächenbereich des Transferzylinders (3) in dem Folientransfermodul (2) vollflächig abdeckendes Flächenelement auf den Transferzylinder (3) lösbar aufspannbar ist.

8. Vorrichtung nach Anspruch 1 bis 7,
**dadurch gekennzeichnet,**
**dass** dem Transferzylinder (3) in dem Folientransfermodul (2) eine Einrichtung zum stufenlosen und fernverstellbar steuerbaren Verändern des Achsabstandes des Transferzylinders (3) zu dem den Bedruckstoff führenden und dem Transferzylinder (3) zur Bildung des Transferspaltes (6) benachbart angeordneten Zylinder zugeordnet ist.

9. Vorrichtung nach Anspruch 1 bis 8,
**dadurch gekennzeichnet,**
**dass** der Transferzylinder (3) einen Antrieb aufweist oder mit einem Antrieb derart verbunden ist, dass sich mittels des Antriebes die Oberflächengeschwindigkeit der wirksamen Oberfläche des Transferzylinders (3) relativ zu der Oberfläche der an dem mit dem Transferzylinder (3) kooperierenden Zylinder bzw. dem auf diesem geführten Bedruckstoff angelegten Transferfolie (5) verändern, vorzugsweise erhöhen lässt..

10. Vorrichtung nach Anspruch 9,
**dadurch gekennzeichnet,**
**dass** in einer Antriebsverbindung zwischen und mit einem Antrieb der Bogen verarbeitenden Maschine bzw. des Folientransfermodules (2) und dem Transferzylinder (3) ein Getriebe mit stufenlos verstellbarer Übersetzung vorgesehen ist.

11. Vorrichtung nach Anspruch 9,
**dadurch gekennzeichnet**
**dass** dem Transferzylinder (3) ein eigener mechanisch von dem Antrieb des Folientransfermodules (2) angeordneter Antriebsmotor mit stufenlos verstellbarer Antriebsgeschwindigkeit zugeordnet ist.

12. Vorrichtung nach Anspruch 9 bis 11,
**dadurch gekennzeichnet,**
**dass** eine Regeleinrichtung vorgesehen ist, mittels derer eine Differenzgeschwindigkeit der wirksamen Oberfläche des Transferzylinders (3) gegenüber dem mit ihm zusammenwirkenden und den Transferspalt (6) bildenden Zylinder in Abhängigkeit von der Maschinengeschwindigkeit veränderbar einstellbar ist.

13. Vorrichtung nach Anspruch 9 bis 11,
**dadurch gekennzeichnet,**
**dass** eine Regeleinrichtung vorgesehen ist, mittels derer die Differenzgeschwindigkeit des der wirksamen Oberfläche des Transferzylinders (3) gegenüber dem mit ihm zusammenwirkenden und den Transferspalt (6) bildenden Zylinder abhängig von einem an der Transferfolie (5) gemessenen Wert der Bahnspannung veränderbar einstellbar ist.

14. Vorrichtung nach Anspruch 9 bis 11,
**dadurch gekennzeichnet,**
**dass** eine Regeleinrichtung vorgesehen ist, mittels derer die Differenzgeschwindigkeit der wirksamen Oberfläche des Transferzylinders (3) gegenüber dem mit ihm zusammenwirkenden und den Transferspalt (6) bildenden Zylinder abhängig von einem Wert der Druckbeistellung zwischen dem Transferzylinder (3) und dem ihm benachbarten Zylinder unter Einbeziehung der Dicke (25) eines auf dem Transferzylinder (3) aufgespannten Bezuges veränderbar einstellbar ist.

15. Vorrichtung nach Anspruch 9 bis 11,
**dadurch gekennzeichnet,**
**dass** eine Regeleinrichtung vorgesehen ist, mittels derer die Differenzgeschwindigkeit der wirksamen Oberfläche des Transferzylinders (3) gegenüber dem mit ihm zusammenwirkenden und den Transferspalt (6) bildenden Zylinder in Abhängigkeit von in dem Folientransfermodul (2) oder an der Transferfolie (5) auftretenden Temperaturveränderungen veränderbar einstellbar ist.

## Claims

1. A device for the transfer of imaging layers from a carrier foil which jointly form a transfer foil (5) on to print sheets at least with one application system (1) for image coating of a print sheet with an adhesive and with a foil transfer module (2) for transferring the imaging layers from the carrier foil on to the print sheet, wherein the foil transfer module. (2) contains an impression cylinder (4) and a transfer cylinder (3) which form a joint transfer gap (6), and wherein furthermore the carrier foil can be guided about the transfer cylinder (3) or approximately tangentially past the transfer cylinder (3) in such a manner that it is placed with the coated side on the print sheet guided on the impression cylinder (4) and under pressure jointly with the print sheet is guided through the transfer gap (6) between transfer cylinder (3) and impression cylinder (4) and wherein the imaging layers after the emergence of the print sheet from the transfer gap (6) in the region of the image regions provided with adhesive adheres to the print sheet and is lifted off the carrier foil,
**characterized in**
**that** on the surface of the transfer cylinder (3) a compressable, damping covering (10) is provided and that the transfer cylinder (3) in conjunction with the covering (10) resting on the surface is so designed or dimensioned and/or driven that on the defective surface of the transfer cylinder (3) a speed is obtained which is up to 3.5 ‰ above the surface speed of the impression cylinder cooperating with the transfer cylinder (3) which is obtained on said impression cylinder in the transfer gap (6) with the inclusion of the medium to be coated and the transfer foil (5) resting on said medium.

2. The device according to Claim 1,
**characterized in that**
the covering resting on the surface of the transfer cylinder (3) comprises a variable packing thickness (25).

3. The device according to Claim 2,
**characterized in that**
the covering on the surface of the transfer cylinder (3) is established through a press clothing (10) in conjunction with variably combinable supports.

4. The device according to Claim 2 or 3,
**characterized in that**
the covering (10) on the surface of the transfer cylinder (3) comprises a changed packing thickness (25) so that an effective diameter of the transfer cylinder (3) of up to 0.9 mm above its rated diameter with normal packing thickness (25) is obtained.

5. The device according to Claim 1 to 4,
**characterized in that**
the transfer cylinder (3) under inclusion of the supports is provided with a smooth press clothing (10) of low compressability and that the surface of the covering (10) at least in the region of the contact with the transfer foil (5) has minimum adhesion relative to the carrier foil.

6. The device according to Claim 1 to 4,
**characterized in that**
the press clothing (10) comprises a function layer which is formed by means of a material of lower surface tension, wherein its surface is smoothed and that the press clothing (10) comprises a compressable substructure (23).

7. The device according to Claim 1 to 6,
**characterized in that**
the press clothing (10) is detachably mountable on the transfer cylinder (3) as surface element covering the full area of the cylindrical surface region of the transfer cylinder (3) in the foil transfer module (2).

8. The device according to Claim 1 to 7,
**characterized in that**
the transfer cylinder (3) in the foil transfer module (2) is assigned a device for the continuously and remotely adjustable controllable changing of the centre distance of the transfer cylinder (3) to the cylinder guiding the print material and arranged adjacent to the transfer cylinder (3) for forming the transfer gap (6).

9. The device according to Claim 1 to 8,
**characterized in that**
the transfer cylinder (3) comprises a drive or is connected with a drive in such a manner that by means of the drive the surface speed of the effective surface of the transfer cylinder (3) relative to the surface of the transfer foil (5) placed on the cylinder cooperating with the transfer cylinder (3) or print material guided thereupon can be changed, preferably increased.

10. The device according to Claim 9,
**characterized** that
in a drive connection between and with a drive of the machine processing sheets or the foil transfer module (2) and the transfer cylinder (3) a gear with continuously adjustable gear ratio is provided.

11. The device according to Claim 9,
**characterized in that**
a separate drive motor mechanically arranged in front of the drive of the foil transfer module (2) with continuously adjustable drive speed is assigned to the transfer cylinder (3).

12. The device according to Claim 9 to 11,
**characterized in that**
a regulating device is provided by means of which a differential speed of the effective surface of the transfer cylinder (3) relative to the cylinders cooperating with said transfer cylinder and forming the transfer gap (6) is variably adjustable as a function of the machine speed.

13. The device according to Claim 9 to 11,
**characterized in that**
a control device is provided by means of which the differential speed of the effective surface of the transfer cylinder (3) relative to the cylinder cooperating with said transfer cylinder and forming the transfer gap (6) together with said transfer cylinder is variably adjustable dependent on a value of the web tension measured on the transfer foil (5).

14. The device according to Claim 9 to 11,
**characterized in that**
a control device is provided by means of which the differential speed of the effective surface of the transfer cylinder (3) relative to the cylinder cooperating with said transfer cylinder and forming the transfer gap (6) dependent on a value of the pressure setting between the transfer cylinder (3) and the cylinder adjacent to said transfer cylinder taking into account the thickness (25) of a cover mounted on the transfer cylinder (3) is variably adjustable.

15. The device according to Claim 9 to 11,
**characterized in that**
a control device is provided by means of which the differential speed of the effective surface of the transfer cylinder (3) relative to the cylinder cooperating with said transfer cylinder and forming the transfer gap (6) as a function of temperature changes occurring in the foil transfer module (2) or on the transfer foil (5) is variably adjustable.

## Revendications

1. Dispositif de transfert de couches donnant des images depuis un film porteur, lesquelles couches forment un film de transfert (5), sur des feuilles d'impression, comportant au moins une unité d'application (1) pour enrobage selon l'image d'une feuille d'impression avec une colle et comportant un module de transfert de film (2) pour le transfert des couches donnant des images du film porteur à la feuille d'impression, le module de transfert de film (2) comportant un cylindre de contre-pression (4) et un cylindre de transfert (3) formant un intervalle de transfert commun (6) et le film porteur pouvant en outre être guidé autour du cylindre de transfert (3) ou approximativement tangentiellement en passant devant le cylindre de transfert (3) de manière à se poser par sa face enrobée sur la feuille d'impression guidée sur le cylindre de contre-pression (4) et étant guidé sous pression avec la feuille d'impression dans l'intervalle de transfert (6) entre le cylindre de transfert (3) et le cylindre de contre-pression (4) et les couches donnant des images adhérant, après la sortie de la feuille d'impression de l'intervalle de transfert (6), sur la feuille d'impression au niveau des zones correspondant à l'image pourvues de colle et étant soulevées du film porteur,
**caractérisé en ce que**,
sur la surface du cylindre de transfert (3), il est prévu un revêtement amortisseur compressible (10) et que le cylindre de transfert (3) est conformé ou dimensionné et/ou entraîné en liaison avec le revêtement (10) reposant sur la surface de manière à ce que, au niveau de la surface active du cylindre de transfert (3), soit atteinte une vitesse qui se situe jusqu'à 3,5 ‰ au dessus de la vitesse de surface du cylindre de contre-pression coopérant avec le cylindre de transfert (3), laquelle vitesse s'établit au niveau de ce dernier dans l'intervalle de transfert (6) en incluant le support à revêtir et le film de transfert (5) reposant sur celui-ci.

2. Dispositif selon la revendication 1,
**caractérisé en ce que**
le revêtement reposant sur la surface du cylindre de transfert (3) présente une épaisseur de masse variable (25).

3. Dispositif selon la revendication 2,
**caractérisé en ce que**
le revêtement de la surface du cylindre de transfert (3) est constitué par une toile pressée (10) en liaison avec des sous-couches combinables de manière variable.

4. Dispositif selon la revendication 2 ou 3,
**caractérisé en ce que**
le revêtement (10) de la surface du cylindre de transfert (3) présente une épaisseur de masse modifiée (25) de manière à obtenir un diamètre actif du cylindre de transfert (3) allant jusqu'à 0,9 mm au dessus de son diamètre nominal avec une épaisseur de masse normale (25).

5. Dispositif selon les revendications 1 à 4,
**caractérisé en ce que**
le cylindre de transfert (3), en incluant les sous-couches, est pourvu d'une toile pressée lisse (10) à faible compressibilité et que la surface du revêtement (10) présente, au moins au niveau du contact avec le film de transfert (5), une adhérence minimale par rapport au film porteur.

6. Dispositif selon les revendications 1 à 4,
**caractérisé en ce que**
la toile pressée (10) présente une couche fonctionnelle qui est constituée d'un matériau à faible tension surfacique, la surface duquel matériau étant lissée et la toile pressée (10) ayant une base compressible (23).

7. Dispositif selon les revendications 1 à 6,
**caractérisé en ce que**
la toile pressée (10) peut être tendue sur le cylindre de transfert (3) ce manière détachable sous forme d'élément surfacique recouvrant sur toute sa surface la zone de surface cylindrique du cylindre de transfert (3) dans le module de transfert de film (2).

8. Dispositif selon les revendications 1 à 7,
**caractérisé en ce que**,
au cylindre de transfert (3) du module de transfert de film (2) est associé un dispositif de modification graduel et réglable à distance de l'entraxe du cylindre de transfert (3) par rapport au cylindre guidant le matériau d'impression et disposé à proximité du cylindre de transfert (3) pour former l'intervalle de transfert (6).

9. Dispositif selon les revendications 1 à 8,
**caractérisé en ce que**
le cylindre de transfert (3) présente un entraînement ou est relié à un entraînement de manière à ce que, au moyen de l'entraînement, la vitesse de surface de la surface active du cylindre de transfert (3) puisse être modifiée, de préférence augmentée, par rapport à la surface du film de transfert (5) guidé sur le cylindre coopérant avec le cylindre de transfert (3) ou posé sur ce matériau d'impression guidé.

10. Dispositif selon la revendication 9,
**caractérisé en ce que**,
il est prévu un engrenage à transmission réglable graduellement en liaison d'entraînement entre et avec un entraînement de la machine traitant les feuilles ou du module de transfert de film (2) et le cylindre de transfert (3).

11. Dispositif selon la revendication 9,
**caractérisé en ce que**,
au cylindre de transfert (3) est associé son propre moteur d'entraînement disposé mécaniquement avant l'entraînement du module de transfert de film (2) et ayant une vitesse d'entraînement réglable graduellement.

12. Dispositif selon les revendications 9 à 11,
**caractérisé en ce que**
il est prévu un dispositif de réglage au moyen duquel une vitesse différentielle de la surface active du cylindre de transfert (3) est réglable de manière variable par rapport au cylindre coopérant avec celui-ci et formant l'intervalle de transfert (6) en fonction de la vitesse de la machine.

13. Dispositif selon les revendications 9 à 11,
**caractérisé en ce que**
il est prévu un dispositif de réglage au moyen duquel la vitesse différentielle de la surface active du cylindre de transfert (3) est réglable de manière variable par rapport au cylindre coopérant avec celui-ci et formant l'intervalle de transfert (6) en fonction d'une valeur de tension de bande mesurée au niveau du film de transfert (5).

14. Dispositif selon les revendications 9 à 11,
**caractérisé en ce que**
il est prévu un dispositif de réglage au moyen duquel la vitesse différentielle de la surface active du cylindre de transfert (3) est réglable de manière variable par rapport au cylindre coopérant avec celui-ci et formant l'intervalle de transfert (6) en fonction d'une valeur de fourniture de tension entre le cylindre de transfert (3) et le cylindre situé à proximité de celui-ci en intégrant l'épaisseur (25) d'un revêtement tendu sur le cylindre de transfert (3).

15. Dispositif selon les revendications 9 à 11,
**caractérisé en ce que**
il est prévu un dispositif de réglage au moyen duquel la vitesse différentielle de la surface active du cylindre de transfert (3) est réglable de manière variable par rapport au cylindre coopérant avec celui-ci et formant l'intervalle de transfert (6) en fonction des changements de température survenant dans le module de transfert de film (2) ou au niveau du film de transfert (5).
